# EUROPÄISCHE PATENTSCHRIFT

(11) **EP 0 109 607 B1**
(45) Veröffentlichungstag und Bekanntmachung des Hinweises auf die Patenterteilung: **24.09.1986**
(21) Anmeldenummer: 83111162.0
(22) Anmeldetag: 08.11.1983
(51) Int. Cl.: D03D 47/24, D03D 49/66

(54) **Flachwebmaschine mit auf geschlossener Bahn umlaufendem Greiferschützen**
Loom having a gripper shuttle circulating in a closed circuit
Métier à tisser à plat avec une navette à pince circulant dans un circuit fermé

(30) Priorität: 13.11.1982 DE 3242121; 13.07.1983 DE 3325294
(43) Veröffentlichungstag der Anmeldung: 30.05.1984
(73) Patentinhaber: F. Oberdorfer GmbH & Co. KG Industriegewebe-Technik, 89522 Heidenheim (DE)
(72) Erfinder: Krenkel, Bernard, Dr. Dipl.-Ing., D-7920 Heidenheim (DE); Joos, Heinz, D-7920 Heidenheim (DE)
(74) Vertreter: Kern, Wolfgang, Dipl.-Ing.

## Beschreibung

Die Erfindung betrifft eine Flachwebmaschine mit Greiferschützen gemäß Oberbegriff des Hauptanspruchs. Eine solche Webmaschine ist beispielsweise in der FR-A-2 406 014 beschrieben.

Bei der dort beschriebenen Webmaschine wird der Schützen unmittelbar vor dem Eintritt in das Fach von einer kontinuierlich mit Einschußgeschwindigkeit laufenden Einschußvorrichtung in Gestalt eines Zahnriemens erfaßt und auf Facheintrittsgeschwindigkeit beschleunigt, wobei diese Einschußvorrichtung den Schützen derart auf die Webladenbewegung synchronisiert zugeführt erhalten soll, daß der Schützen von der Einschußvorrichtung in das geöffnete Fach eingeschossen wird und dabei den bereitstehenden Schußfaden erfaßt und durch das Fach schleppt. Der Schützen kehrt dann über den Auslaufbogen und den Rücklaufbahnabschnitt der geschlossenen Umlaufbahn zur steuernden Vorrichtung zurück, von der er anschließend unmittelbar oder nach kurzem Zwischenhalt erneut der kontinuierlich laufenden Einschußvorrichtung zugeführt wird, womit das Arbeitsspiel erneut beginnt.

Wenngleich eine solche Webmaschine gegenüber einer Webmaschine mit geschlagenen Greiferschützen eine geringere Lärmentwicklung hat, steht ihrem technischen Nutzen der Nachteil entgegen, daß die Schützengeschwindigkeit moderner geschlagener Greiferschützen dieselbe Größenordnung erreicht, die Anschlagzahlen von Webmaschinen mit geschlagenen Greiferschützen jedoch oft höher liegen können, da die Zeit für den Rücklauf des Umlaufgreiferschützens zum Facheintritt bei geschlagenen Greiferschützen entfällt. Zudem wirkt sich bei breiten Webmaschinen und vor allem bei der Verarbeitung dicker Schußfäden das relativ geringe Gewicht des Umlaufgreiferschützen insofern negativ aus, als der Schützen während des Fachdurchlaufs sehr stark abgebremst wird und damit bei bestimmten Kombinationen von Webbreiten und Schußfadendurchmessern der Einsatz eines Umlaufgreiferschützensystems unmöglich wird.

Gegenüber den wesentlich schwereren geschlagenen Schützen hat dagegen der Umlaufgreiferschützen den Vorteil, daß er wegen seines geringeren Gewichtes weniger gefährlich ist, wenn er durch irgendeine Störung aus dem Fach herausfliegt, wenngleich wiederum wegen seiner geringeren Länge diese Gefahr größer ist.

Bei der aus der DE-PS 1 535 561 bekannten Webmaschine wird der Antrieb des Schützens an örtlich eng begrenzten Bahnabschnitten vorgenommen. Zur Wahrung des Synchronlaufs zwischen Webmaschine und Schützen soll am Ende der Umlaufbahn dessen Geschwindigkeit gemessen und es soll die Schützengeschwindigkeit unmittelbar vor dessen Eintritt in das Fach auf die für den Gleichlauf mit der Weblade erforderliche Geschwindigkeit korrigiert werden. In der Praxis konnte sich diese Verfahrensweise aufgrund meß- und regeltechnischer Probleme nicht einführen lassen, da die für die Geschwindigkeitsanpassung im Einlaufbogen zur Verfügung stehende Bahnstrecke für hohe Schützenumlaufgeschwindigkeiten, für welche sich grundsätzlich eine Flachwebmaschine mit Umlaufgreiferschützen eignet, zu klein ist.

Aufgrund der Schwierigkeiten und Mängel war es mit den vorstehend kurz skizzierten Systemen nicht möglich, Schützengeschwindigkeiten von mehr als ca. 20 m/s zu erzielen.

Der Erfindung liegt daher die Aufgabe zugrunde, eine Flachwebmaschine mit den Merkmalen des Oberbegriffs des Hauptanspruchs so auszugestalten, daß gegenüber den bisherigen Möglichkeiten wesentlich höhere Schützengeschwindigkeiten im Fach und wesentlich höhere Schußzahlen pro Zeiteinheit erzielt werden können.

Die Lösung dieser Aufgabe geschieht mit Hilfe der kennzeichnenden Merkmale des Hauptanspruchs.

Während der Rücklauflahnabschnitt zwischen den beiden Umkehrbögen bei bisher bekannten Greiferschützenbahnen geradlinig verläuft, ist dieser Rücklaufbahnabschnitt gemäß der Erfindung vorzugsweise im wesentlichen über seine gesamte Länge bogenförmig gestaltet oder durch Bogenstücke am Anfang und/oder Ende aus der geradlinigen Verbindung der Umkehrbogenenden herausgehoben, so daß ein in den oder die Bahnbogen eingreifender Riementrieb über eine lange Distanz auf den Schützen Einfluß nehmen kann. Eine gegebenenfalls erforderliche spontane Geschwindigkeitsveränderung des Riementriebs zwischen dem Erfassen und der Abgabe des Schützens ist mit heute zur Verfügung stehenden Antriebsmotoren erreichbar.

Im Gegensatz zu bisher verwendeten Einschußvorrichtungen, die impulsweise kurz vor Facheintritt auf einen Schützen einwirken und damit nicht in der Lage sind, Schützengeschwindigkeiten von mehr als 20 m/s zu erreichen, ist mit einer Einschußvorrichtung, die im wesentlichen den gesamten Bahnbogen vor dem Facheintritt einnimmt, eine wesentlich höhere und auch exakter steuerbare Schützeneintrittsgeschwindigkeit zu erreichen, da zumindest im letzten Teil des Bahnbogens kein Schlupf mehr zwischen Schützen und Einschußvorrichtung auftritt. Zudem ist im Schützenrücklauflahnabschnitt eine steuernde Vorrichtung in Gestalt einer weiteren Antriebsstrecke, nun jedoch von ausreichender Länge, vorhanden, die derart zu unterschiedlicher Geschwindigkeit antreibbartst, daß gegenüber einem mittleren Ankunftszeitpunkt aus irgendwelchen Gründen auftretende Verfrühungen oder Verspätungen des Schützens auf dieser Antriebsstrecke ausgeglichen werden und der Schützen schließlich wieder zum richtigen Zeitpunkt an die mit konstanter Facheintrittsgeschwindigkeit sich bewegende Einschußvorrichtung abgegeben wird.

Die Zwangsführung der durch das Fach laufenden Schützen durch Führungsstützen an der Weblade und korrespondierende Führungselemente am Schützen sorgt nicht nur für den ruhigen Lauf der Schützen durch das Fach, so daß keine Gewebebeschädigungen durch pendelnde Schützen auftreten, sondern beseitigt auch die bei den nunmehr möglichen Schützengeschwindigkeiten hohe Gefahr für das personal, die von einem aus dem Fach herausfliegenden Schützen ausgehen könnte.

Es sind verschiedene Arten der Ausgestaltung der Erfindung und ihrer einzeinen Merkmale möglich, die aus den Unteransprüchen und den einzelnen Ausführungsbeispielen, die anhand der Zeichnung nachfolgend näher beschrieben werden, deutlich hervorgehen.

Läßt man z.B. mehrere Schützen gleichzeitig umlaufen, so kann in einem Zyklus für die Ladenruhe mehr Zeit als für den Schlag zur Verfügung gestellt werden, ohne daß der Schützen extrem schnell vom Fachaustritt zum Facheintritt transportiert werden muß, denn bereits während des Rücklauf des Schützens kann ein zweiter (und eventuell dritter) Schützen beschleunigt und durch das Fach geschossen werden, so daß sehr hohe Schlagzahlen erreicht werden.

Es kann bei dem in zwei Phasen aufgeteilten Antrieb des Schützens auf Facheintrittsgeschwindigkeit, wenn die steuernde Vorrichtung ein Stapelmagazin für mehrere Schützen vor dem Eintritt in die Übergabevorrichtung aufweist, die erste Phase in Gestalt eines Stoßantriebs eines aus dem Magazin freigegebenen Schützens bereits vor dem Bahnbogen vor dem Facheintritt aus der Anfangsgeschwindigkeit Null auf eine Endgeschwindigkeit der ersten Phase erfolgen, was elektromotorisch, elektromagnetisch, durch speicherunterstützten, vorgespannten Pneumatikzylinder bzw. vorgespannte- Feder möglich ist. Für die zweite Beschleunigungsphase des Schützens steht dann der gesamte Bahnbogen zur Verfügung, dessen Länge ausreicht, den Schützen auf eine sehr hohe Facheintrittsgeschwindigkeit zu beschleunigen. Dies kann, ebenfalls wegen der Länge der zur Verfügung stehenden Strecke, vorteilhaft mit Hilfe eines drehzahlsteuerbaren Antriebsmotors erfolgen, der den Beschleunigungsriemen von einer Geschwindigkeit, die der Abgabegeschwindigkeit der steuernden Vorrichtung im Augenblick der Schützenübergabe entspricht, auf Facheintrittsgeschwindigkeit des Schützens beschleunigt und anschließend den Riemen für die Übernahme des nächsten Schützens sofort wieder verzögert. Der Beschleunigungsriemen im Bahnbogen vor dem Fächeintritt pulsiert also, wobei die Steuerung der Pulsation beispielsweise durch schützengesteuerte Taster an der Umlaufbahn aber auch durch die steuernde Vorrichtung vorgenommen werden kann. Um eine möglichst hohe Schützenfolge zu erzielen, erfolgt die Auslösung des Übergabevorgangs aus dem Magazin vorzugsweise in Abhängigkeit von der Webladenstellung. Damit kann unmittelbar nach Abschluß eines Webladenanschlags ein nächster Schützen beschleunigt und in das Fach eingeschossen werden.

Es kann auch aus regeltechnischen Gründen vorteilhaft sein, den Schützen in einem Bahnabschnitt vor der Meßeinrichtung um ein gewisses Maß zu verzögern, so daß die steuernde Antriebsvorrichtung im Rücklaufbahnabschnitt den Schützen stets etwas beschleunigen muß.

Die Art und Weise, wie der wechselnde Einfluß des Webfaches auf die Geschwindigkeit des Schützens auf der Rücklaufbahn erfaßt und in ausgleichende Geschwindigkeitsveränderungen an der steuernden Vorrichtung umgesetzt wird, geht ebenso aus der anschließenden Beschreibung von in der Zeichnung schematisiert dargestellten Ausführungsbeispielen hervor wie auch einige Gestaltungsmöglichkeiten der Schützenumlaufbahn selbst. Im einzelnen stellen dar:
Fig.1 eine schematisierte Darstellung der Schützenumlaufbahn einer Webmaschine gemäß der Erfindung mit den für die Beschleunigung, Verzögerung und Zeitsteuerung der umlaufenden Schützen erforderlichen Elementen;
Fig.2 den Beschleunigungsbahnbogen mit einer ersten

und 3 Ausführungsform einer steuernden Übergabevorrichtung;
Fig. 4 den Beschleunigungsbahnbogen mit einer steuernden Übergabevorrichtung für die Schützen in einer zweiten Ausführungsform;
Fig. 5 den Beschleunigungsbahnbogen mit einer wiederum anders gestalteten steuernden Vorrichtung mit Beschleunigungsriemen;
Fig. 6 bis 16 verschiedene mögliche Ausführungsbeispiele von an der Weblade. angeordneten Führungsstützen und angepaßten Führungselementen am Schützen;
Fig. 17 ein Gestaltungsbeispiel einer an der Webmaschine angebrachten Kulisse für die Zwangsführung einer während des Schützendurchlaufs in das Fach eingreifenden Führungsstütze mit den zwei Endstellungen der Weblade.
Fig. 18 ein weiteres Ausführungsbeispiel der Schützenumlaufbahn einer Flachwebmaschine mit Umlaufgreiferschützen;
Fig. 19 eine Teildarstellung der Schützenumlaufbahn in abgewandelter Ausführungsform;
Fig. 20 die Schützenumlaufbahn der Flachwebmaschine im wesentlichen wie in Fig. 18 mit Einrichtungen zum Erfassen der unterschiedlichen Fachaustrittsgeschwindigkeiten des Schützens.

Die gesamte Webmaschine ist in den Zeichnungen nicht in ihren Einzelheiten wiedergegeben, da diese für die Erläuterung der Erfindung nicht von Belang sind.

In der Fig. 1 ist die Umlaufbahn für die Greiferschützen der Webmaschine in einer bevorzugten Ausführungsform gezeigt. Sie setzt sich zusammen aus dem Bereich des Faches 11, dem hinteren Umkehrbogen 12, der unteren Rückführungsstrecke 13 und dem vor dem Fach liegenden Beschleunigungsbogen 14. Zwischen dem Ende der Rückführungsstrecke 13 und dem Anfang des Beschleunigungsbogens 14 befinden sich ein Magazin 15 für mehrere Schützen 16 sowie eine Ubergabevorrichtung 17, die im Takt des Webmaschinenrhythmus jeweils einen bereitstehenden Schützen von einem kontinuierlich mit hoher Geschwindigkeit angetriebenen Riemen 18 erfaßt und über die gesamte Strecke des Beschleunigungsbogens 14 auf die hohe Einschußgeschwindigkeit beschleunigt wird, mit der der Schützen dann in das geöffnete Fach 11 eintritt, nachdem er an einer Fadenübergabestation 19 einen bereitgestellten Faden übernommen hat. Die Einzelheiten der Fadenübergabe sowie des Herausschlagens des Fadens aus dem Greiferschützen und des Abschneidens sind ebenfalls nicht dargestellt, da für die Erfindung in diesem Zusammenhang nicht von Belang.

Im Bereich des hinteren Umkehrbogens 12 befinden sich ebenfalls mehrere in die Schützenbahn eingreifende Riementriebe 20a, 20b, 20c, die den mit hoher Geschwindigkeit aus dem Fach ankommenden Schützen abfangen, verzögern und mit geeigneter Geschwindigkeit an Transportriemen 21 a, 21 b, 21 der Rückführungsstrecke 13 übergeben, die die Schützen 16 dem Magazin 15 mit geringer Geschwindigkeit zuführen.

Als steuernde Vorrichtung 17 ist im vorliegenden Fall ein mit einem Stößel 22 versehener Druckluftzylinder dargestellt, der den für den nächsten Einschuß vorgesehenen Schützen in genauer Taktsteuerung zur Webladenbewegung unter Berücksichtigung der Durchlaufstrecke an der Einschußvorrichtung im Beschleunigungsbogen 14 mit gewisser Geschwindigkeit abgibt, so daß der Schützen im richtigen Zeitpunkt, wenn die Webläde die hintere Ruhestellung einnimmt, durch das Fach läuft. Da bei dieser Ausführungsform mehrere Schützen in der Umlaufbahn umlaufen, ist ohne Rücksicht auf die Dauer der Rückführung der Schützen vom Fachausgang zum Magazin 15 eine schnelle Folge der Ladenbewegung möglich, wobei für die Ladenruhe ein sehr großer Teil der Zeit eines Webzyklus zur Verfügung steht. Damit läßt sich einerseits wegen der mit der Einschußvorrichtung 18 zu erzielenden hohen Schützengeschwindigkeiten am Facheintritt und andererseits wegen der schnellen Schützenfolge eine sehr hohe Schlagzahl der Webmaschine erreichen.

Nachdem der Schützen durch das Fach gelaufen ist, wird er durch die abgestuften Verzögerungstriebe 20a, 20b, 20c abgebremst und über die ansteigende, unterbrochene Rücklaufbahn 13 zum Schützenmagazin 15 geführt. Diese unterbrochene, vertikal zum sich anschließenden Bahnbogen versetzte Rücklaufbahn bietet sehr gute räumliche Voraussetzungen für die Schützenmagazinierung sowie für eine günstige Anordnung eines Stoßantriebs der die erste Beschleunigungsphase ausführenden steuernden Übergabevorrichtung 17, 22.

Im Ausführungsbeispiel der Figuren 2 und 3 werden die Schützen 16 ebenfalls durch den bereits zur Fig. 1 beschriebenen Beschleunigungsriemen 18 im Beschleunigungsbogen 14 beschleunigt, jedoch erfolgt die taktgesteuerte Übergabe der - Schützen 16 durch eine mit Schlagarmen 23 besetzte Welle 24, die taktgesteuert jeweils um einen bestimmten Winkel gedreht wird, wodurch ein Schützen 16 an den Beschleunigungsriemen 18 abgegeben und von diesem erfaßt wird, wie in Fig. 3 dargestelit. Das letzte Ende der Rückführstrecke 13 stellt gewissermaßen das Magazin für weitere bereitstehende Schützen 16 dar. Der Antrieb der Welle 24 kann durch Auslösen einer vorgespannten Feder erfolgen.

Bei dem Ausführungsbeispiel nach Fig. 4 erfolgt die Übergabe des zu beschleunigenden Schützens 16 an den Beschleunigungsriemen 18 durch taktgesteuerte Bewegung eines mit Vorsprüngen 25 versehenen Transportriemens 26 im letzten Abschnitt der Rückführstrecke 13 der Umlaufbahn. Auch hier wird die Taktsteuerung des Riemens 26 vom Schlagrhythmus der Webmaschine bestimmt.

Eine Ausführungsform der Einschußvorrichtung speziell für Schützen, die durch das Fach gleiten, ist in der Fig. 5 dargestellt. Ein von der Rückführstrecke 13 taktgesteuert an die Einschußvorrichtung mit ihrem Beschleinungsriemen 18 abgegebener Schützen 16 wird zwischen dem Riemen 18 und einem den Riemen auf der Innenseite des Beschleunigungsbogens 14 abstützenden Stützrad 30, das mit der Umfangsgeschwindigkeit des Riemens 18 umläuft, eingespannt und am Facheintritt ausgeworfen.

Wie bereits eingangs dargelegt, benötigt die erfindungsgemäße Webmaschine wegen der sehr hohen Schützengeschwindigkeiten im Fach am Schützen Führungselemente und am Webeblatt sich über deren gesamte Länge erstreckende Führungsstützen als Gegenstücke für die Führungselemente des Schützens, um einen ruhigen und gegen Herausfliegen gesicherten Lauf des Schützens durch das Fach zu gewährleisten. Verschiedene Ausführungsbeispiele derartiger Führungselemente und zugehöriger Führungsstützen sind in den Figuren 6 bis 16 gezeigt.

Ein Rollschützen 31 läuft zwischen Unterfach 32 und Oberfach 33. Mit einer Seitenfläche liegt der Rollschützen 31 mit einer entsprechend geformten Abschrägung 34 an einer korrespondierenden, abwärtsweisenden Stützfläche 35 des an der Weblade der Maschine sitzenden Webeblattes 36 an und wird dadurch daran gehindert aufzusteigen. An einer oberen Schiene 37 des Webeblattes ist eine Leiste 38 angelenkt, die mit kammartigen Vorsprüngen 39 zwischen die Fäden des Oberfaches 33 greift. Die kammartigen Vorsprünge 39 haben eine zur Schützenbahn weisende, abwärtsgeneigte Schrägfläche 40, die auf eine korrespondierende Führungsschrägfläche 41 an der Seite des Schützens abgestimmt ist. Der Schützen 31 ist dadurch im Fach allseitig geführt, wobei das erforderliche Spiel für einen freien Schützenlauf selbstverständlich eingehalten ist.

Beim Anschlag muß die kammartige obere Führung 38,39 aus dem Fach herausgeschwenkt werden, was durch eine später noch zu beschreibende Zwangsführung erfolgt.

Fig. 7 zeigt ein Webeblatt 42, das mit seiner Führungsstütze 43 derjenigen aus Fig. 6 prinzipiell gleich ist. Der Schützen 44, der als Gleitschützen durch das Fach läuft, stützt sich an dem Webeblatt 42 mit Rollen 45 gegen eine Führungsstützfläche 46 ab. Die andere Seite der Schützenführung ist der in Fig. 6 beschriebenen prinzipiell gleich.

Fig. 8 bildet eine Kombination der Schützenführungen nach Figuren 6 und 7. Der dargestelite Rollschützen 47 stützt sich gegenüber dem Webeblatt 48 und der an diesem angelenkten kammartigen Führungsschiene 49 mittels im Schützen schräg angebrachter Stützrollen 50 ab, was besonders geringe Reibung während des Fachdurchlaufes bedeutet.

Bei den Schützenführungen nach den Ausführungsbeispielen der Figuren 9 und 10 dringt die oberseitige Führungsstütze 51 bzw. 52 nicht zwischen die Fäden des Oberfaches ein, so daß bei genügend steilem Oberfach die obere Führungsstütze am Webeblatt 53 bzw. 54 starr angebracht sein kann, ohne daß beim Anschlag des Webeblattes an die Webkante das Eindringen der Führungsstütze in das fertige Gewebe befürchtet werden muß. Die Figuren 9 und 10 zeigen jedoch eine gelenkige Befestigung der Führungsschutzen 51 und 52 arn Webeblatt.

Während sich bei der Ausführungsform nach Fig. 9 der Rollschützen 55 auf der einen Seite mit oberseitigen Rollen 56 gegen die durch die Führungsstütze 51 abgestützten Fäden des Oberfaches abstützt und mit einer bis an die Fäden des Oberfaches 33 reichenden Gleitschiene 57 am Webeblatt 53 entlanggleitet, weist der Schützen 58 beim Ausführungsbeispiel nach Fig. 10 zwei derartige Gleitschienen 59, 60 auf, mit denen er gegenüber den durch die Führungsstütze 52 heruntergehaltenen Fäden des Oberfaches 33 abgestützt ist, damit er nichtaufsteigt und äus dem Fach herausfliegt. Die Ausführungsform des Schützens nach Fig. 10 ist besonders einfach, hat jedoch auch dadurch nur eine verhältnismäßig geringe seitliche Stabilisierung.

Eine weitere Ausführungsform der am Webeblatt 61 angelenkten oberen Führungsstütze in zwischen die Fäden des Oberfaches 33 kammartig eingreifender Ausbildung zeigt Fig. 11. Durch eine V-Längsnut 62 in der Oberseite des Schützens 63 und eine seitliche Schrägfläche 64 auf der dem Webeblatt 61 abgewandten Seitenfiäche wird der Schützen gegenüber den Kammblättern 65 der oberen Führungsstütze 66 gehalten. Der Schützen 63 läuft in gewöhniicher Weise auf Rollen 67 durch das Fach.

Bei den in den Figuren 12 bis 16 gezeigten Ausführungsformen greifen die kammartigen Führungsstützen für den durch das Fach laufenden Schützen, der wie dargestellt ein Rollschützen, jedoch auch ein Gleitschützen sein kann, durch das Unterfach 32 und weisen abwärts und gegen das Webeblatt 68 gerichtete Abstützflächen auf, während das Webeblatt selbst eine der Seitenkante des Schützens angepaßte Führungsnut 69 hat, in der der Schützen geführt entlang läuft. Die von unten durch das Unterfache 32 greifenden, kammartigen Führungsstützen sind entweder schwenkbar (70, 71, 72) oder vertikal verschiebbar (73, 74), damit sie beim Anschlag des Webeblattes 68 an die Webkante nicht stören.

Beim Ausführungsbeispiel nach Fig. 16 dringt von unten außer der den Schützen seitlich abstützenden Führungsstütze 74 durch die Fäden des Unterfaches 32 eine mit Querrillen versehene Laufbahn 75 hindurch, so daß der Schützen auf dieser Laufbahn 75 entlangläuft, während die Fäden des Unterfaches 32 in den Querrillen versenkt liegen. Damit findet der Schützen unabhängig vom Webmuster stets gleiche Laufbahnbedingungen im Fach vor. Laufbahn 75 und Führungsstütze 74 sind, wie durch den Doppelpfeil 77 angedeutet, im Schlagrhythmus des Webeblattes 68 auf und ab verschiebbar.

In der Fig. 17 ist eine mögliche Form für das Herausschwenken der kammartigen oberen Führungsstützen aus den Fäden des Oberfaches 33 beim Ladenanschlag dargestellt. Mit der am Webblatt 80 gelenkig befestigten, die Kammblätter 81 tragenden Schiene 82 der oberen Führungsstütze ist eine Führungsrolle 83 verbunden, die in einer Kulisse 84 läuft, welche derart an der Webmaschine fest angebracht ist, daß die kammartige Führungsstütze beim Anschlag des Webeblattes 80 gegen die Gewebekante hochgeschwenkt gehalten wird und sich mit Abstand über dem fertigen Gewebe 85 befindet. Bei der Rückbewegung der Weblade in die hintere Ruhelage (rechte Stellung in Fig. 17) steht dann die Führungsstütze 81, 82 wieder für die Führung des Schützens 86 im geöffneten Fach bereit.

Bei einer weiteren Gruppe von Ausführungsbeispielen gemäß den Figuren 18 bis 20 geht der geradlinie Bahnabschnitt des Webfaches 11 in den kreisbogenförmigen Umkehrbogen 12 über, an den sich ein Rücklaufbahnabschnitt 113 bzw. 113a-c anschließt, dessen Ende mit dem Anfang des Faches 11 wiederum durch den zweiten Umkehrbogen 14 verbunden ist. Im Bereich des Umkehrbogens 14 ist eine mit konstanter Facheintrittsgeschwindigkeit angetriebene Einschußvorrichtung 118 in Gestalt eines in den Bahnbogen 14 eingreifenden Antriebsriemens, der über Rollen geführt ist, von denen eine mit einem konstant laufenden (nicht gezeigten) Motor in Verbindung steht, vorgesehen. Vor dem Facheintritt befindet sich eine insgesamt mit 19 gekennzeichnete Fadenübergabevorrichtung, der die einzutragenden Fäden von Magazinspulen 20 zugeführt werden.

Der Rücklaufbahnabschnitt 113 ist im dargestellten Fall der Fig. 18 und 20 über seine gesamte Länge bogenförmig gewölbt, so daß ein mit der vorgesehenen hohen Geschwindigkeit durch die Schützenumlaufbahn laufender Schützen 16 gegen einen in den gewölbten Rücklaufbahnabschnitt 113 eing reifenden Riementrieb 115 gedrückt wird, der über Rollen läuft, von denen eine Rolle durch einen drehzahlsteuerbaren Motor 117 angetrieben ist.

Die abgewandelte Ausführungsform des Rücklaufbahnabschnittes gemäß Fig. 19 weist am Anfang und Ende zwei kürzere Bogenstücke 113a, 113c und dazwischen einen gerade gestreckten, jedoch aus der geradlinigen Verbindung der Enden der Umkehrbogen 12 und 14 herausgehobenen Abschnitt auf, so daß, wie deutlich erkennbar, ein auf dem Rücklaufbahnabschnitt 113a bis 113c sich bewegender Schützen 16 von dem Riemen eines in diesen Bahnabschnitt eingreifenden Riementriebs 115 erfaßt wird.

Es ist auch denkbar, daß sich der gerade gestreckte Teil 113b des Rücklaufbahnabschnittes unmittelbar an das Ende eines Umkehrbogens 12 oder 14 anschließt und mit Hilfe des dann einzig vorhandenen Bahnkrümmungsbogens 113a bzw. 113c die Verbindung mit dem jeweils anderen Bahnumkehrbogen 14 bzw. 12 hergestellt ist. Der gerade gestreckte Rücklaufbahnabschnitt 113b wäre dann unter einem Winkel zum Fach 11 geneigt.

Eine Anpassung der Schützenumlaufzeit an den Webmaschinenrhythmus mit Hilfe der steuernden Antriebsvorrichtung 115 kann nun in einer ersten Ausführungsform der Webmaschine derart vorgenommen werden, daß bei einer vorgewählten Winkelstellung der Kurbelwelle der Webmaschine der Antriebsmotor 117 der steuernden Antriebsvorrichtung 115 ein Signal erhält, durch das die steuernde Antriebsvorrichtung 115 spontan auf einen höheren Geschwindigkeitswert gebracht wird. Es ist dazu zweckmäßig, den Antriebsmotor 117 als Scheibenläufermotor auszubilden. Bei einer zweiten Winketstettung der Kurbelwelle der Webmaschine, in welcher der Schützen 16 mit Sicherheit die steuernde Antriebsvorrichtung 1 15 bereits wieder verlassen hat, wird letztere durch ein weiteres Signal wieder auf ihre Grundgeschwindigkeit zurückgestellt. Die Charakteristik der Geschwindigkeitsänderung ist sowohl hinsichtlich der Geschwindigkeitswerte als auch der Zeitpunkt nach den Gegebenheiten der Webmaschine einstellbar, so daß gewisse, im wesentlichen durch den Fachdurchlauf bedingte Geschwindigkeitsunregelmäßigkeiten des Schützens 16 ausgeglichen werden. Trifft z.B. ein durch starke Verzögerung im Fach 11 verspätet ankommender Schützen auf die aufgrund des ersten Signals bereits mit erhöhter Geschwindigkeit laufende Antriebsvorrichtung 115, so wird die Durchlaufzeit des Schützens durch den Rücklaufbahnabschnitt 113 gegenüber dem Falle wesentlich verkürzt, daß ein im Fach 11 wenig abgebremster Schützen verhältnismäßig früh auf die noch mit langsamer Grundgeschwindigkeit sich bewegende Antriebsvorrichtung 115 im Rücklaufbahnabschnitt 113 trifft und deshalb einen Teil der Rücklaufbahnstrecke langsam durchläuft. Auf diese Weise stellt sich automatisch ein gewisser Selbstausgleich ein.

Eine verbesserte Variante der Ausgleichssteuerung ist in der Fig. 20 wiedergegeben. Der Antriebsmotor 117 der steuernden Antriebsvorrichtung 115 ist ein in mehreren Stufen verstellbarer Motor, und der Stufenzahl zugeordnet sind am ersten Umkehrbahnbogen 12 entsprechend viele Schützenpositionstaster 123 bis 128 angeordnet, die In der Lage sind, den Durchlauf des Schützens 16 festzustellen. Die Schützenpositionstaster 123 bis 128 werden durch das erste Signal der mit der Kurbelwelle der Webmaschine verbundenen Taktgabeeinrichtung aktiviert, und derjenige Schützenpositionstaster, an dem der Schützen 16 nach der Aktivierung zuerst ankommt, gibt sein Signal an eine Stufen-Steuerschaltung (nicht gezeigt) für den in Stufen stellbaren Antriebsmotor 117 ab, während zugleich zumindest sämtliche in Schützenlaufrichtung folgenden Schützenpositionstaster gesperrt werden. Das Signal des Schützenpositionstasters hat dann die entsprechende Geschwindigkeitsstufe des Antriebsmotors 117 zur Folge, wobei die Zuordnung derart ist, daß die Schützenpositionstaster mit zunehmendem Abstand vom Fachaustritt abnehmende Geschwindigkeitserhöhungen der steuernden Antriebsvorrichtung 115 gegenüber der Grundgeschwindigkeit bewirken. Damit wird ein spät und folglich langsam aus dem Fach 11 austretender Schützen 16 von der dadurch zu hoher Geschwindigkeit angetriebenen steuernden Antriebsvorrichtung 115 folglich auf dem Rücklaufbahnabschnitt 113 wesentlich stärker beschleunigt als ein schnell aus dem Fach austretender Schützen, der im Augenblick der Aktivierung der Schützenpositionstaster bereits einen der letzten Taster erreicht hat, dessen Signal dann eine nur geringfügig gegenüber der Grundgeschwindigkeit erhöhte Drehzahlstufe des stellbaren Antriebsmotors 117 einstellt.

Schließlich ist in den Figuren 18 und 19 eine dritte Möglichkeit der Geschwindigkeitssteuerung für die steuernde Antriebsvorrichtung 115 dargestellt. Zu dem Zweck befindet sich vor dem Antriebsriemen des Rücklaufbahnabschnittes 113 bzw. 113a bis c ein Schützendurchlauftaster 121, und der Antriebsmotor 117 des Riemens 115 ist feinstufig oder kontinuierlich drehzahlstellbar. Ein in einer Steuerschaltung für den Motor 117 enthaltener Zeitzähler, welcher durch das erste Signal der Taktgabeeinrichtung der Webstuhlkurbelwelle ausgelöst wird, wird durch das Tastsignal des Schützendurchlauftasters 121 gestoppt, und das Zeitablaufgrößensignal des Zeitzählers bildet ein Maß, nach welchem eine im direkten Verhältnis dazu stehende Geschwindigkeitsänderung gegenüber der Grundgeschwindigkeit an der steuernden Antriebsvorrichtung hervorgerufen wird. Ein wegen hoher Geschwindigkeit am Schützendurchlauftaster 121 früh eintreffender Schützen 16 bewirkt also eine nur geringe Geschwindigkeitserhöhung der steuernden Antriebsvorrichtung 115, während ein spät eintreffender Schützen zu einer hohen Geschwindigkeit des Riemens 115 und damit zu einer kurzen Durchlaufzeit durch den Rücklaufbahnabschnitt 113 führt.

Es versteht sich, daß nach Abgabe des Schützens an die Einschußvorrichtung 118 die steuernde Antriebsvorrichtung 115 die Grundgeschwindigkeit wieder annimmt.

In der Figur ist vor dem Schützendurchlauftaster 121 ein weiterer Riementrieb 122 am Ende des ersten Umkehrbogens 12 dargestellt, der in die Schützenbahn des Umkehrbogens 12 eingreift. Dieser Riementrieb 122 kann den vom Fachaustritt ankommenden Schützen 16 in jedem Fall etwas verzögern, damit die steuernde Antriebsvorrichtung 115 im Rücklaufbahnabschnitt 113 den Schützen stets und nach Maßgabe des durch den Taster 121 - festgestellten Zeitpunktes in angepaßtem Maß beschleunigen muß. Es versteht sich, daß auch der Riemen der Verzögerungseinrichtung 121 durch einen Motor zu dauernder Bewegung angetrieben werden kann.

Mit der erfindungsgemäßen Flachwebmaschine sind Schützengewindigkeiten am Facheintritt von 30 m/s und mehr bei einem Toleranzbereich von + 2 bis 3° für den Schutzen am Facheintritt, bezogen auf einen Webzyklus, erreichbar, wobei nur ein geringer Energiebedarf für die Nachbeschleunigung des Schützens pro Umlauf erforderlich ist und trotz der sehr hohen Geschwindigkeit am Schützen, Bahn und Antriebselementen nur geringer Verschleiß auftritt.

Aus den zahlreichen beschriebenen Variaten ist ersichtlich, daß der Fachmann für die spezielle Ausbildung der Erfindung eine Reihe von vorteilhaften Gestaltungen wählen kann, ohne daß dadurch der durch die Merkmale des Hauptanspruchs gesteckte Rahmen der Erfindung verlassen wird.

## Patentansprüche

1. Flachwebmaschine mit Greiferschützen, der auf einer geschlossenen Bahn, die sich aus dem Bahnabschnitt im Fach entlang des Webblattes, dem gegenüberliegenden Rücklaufbahnabschnitt und den diese Abschnitte verbindenden Umkehrbahnbögen zusammensetzt, umläuft, und vor dem Eintritt in das Fach von einer sich wenigstens im Augenblick der Abgabe des Schützens in das Fach mit konstanter Facheintrittsgeschwindigkeit bewegenden Einschußvorrichtung erfaßt wird, während sich in der Schützenbahn vor der Einschußvorrichtung eine den Ankunftszeitpunkt des Schützens an dieser steuernde Vorrichtung befindet und eine Taktgabevorrichtung für einen steuernden Einfluß auf die steuernde Vorrichtung auf den Webmaschinenrhythmus bezogene Signale abgibt, wobei die Einschußvorrichtung praktisch den gesamten Bahnbogen vor dem Facheintritt einnimmt und die steuernde Vorrichtung einen überwiegenden Teil des Rücklaufbahnabschnitts umfaßt, dadurch gekennzeichnet, daß wenigstens ein Teilbereich des zwischen den Umkehrbögen (12, 14) gelegenen Rücklaufbahnabschnittes (13; 113, 113a, 113b, 113c) Bogenform aufweist oder durch Bogenstücke am Anfang und/oder Ende aus der gradlinigen Verbindung der Umkehrbogenenden herausgehoben ist und daß sich die steuernde Vorrichtung (15,115) im wesentlichen über den Rücklaufbahnabschnitt (13; 113, 113a, 113b, 113c) erstreckt und als Riementrieb in den oder die Bahnbögen des Rücklaufbahnabschnittes (13; 113, 113a, 113b, 113c) eingreift.

2. Flachwebmasctline nach Anspruch 1, dadurch gekennzeichnet, daß im wesentlichen der gesamte Rücklaufbahnabschnitt (113) kreisbogenförmig ist.

3. Flachwebmaschine nach Anspruch 1 oder 2, dadurch gekennzeichnet, daß die Einschußvorrichtung einen Riemen (18) aufweist, der mit pulsierender Geschwindigkeit angetrieben ist und seine Geschwindigkeit zwischen einem unteren, der Abgabegeschwindigkeit des Schützens (16) von der steuernden Vorrichtung (17, 24) entsprechenden Wert und der Facheintrittsgeschwindigkeit variiert.

4. Flachwebmaschine nach Anspruch 3, dadurch gekennzeichnet, daß die Geschwindigkeit der steuernden Vorrichtung (15, 115) gegenüber ihrer Grundgeschwindigkeit feinstufig verstellbar ist und daß vor dem Riementrieb an der Schützenbahn (113) ein Schützendurchlauftaster (121) angeordnet ist, der beim Durchgang des Schützens einen durch ein erstes Signal auslösbaren Zeitzähler stoppt, durch dessen vom Schützendurchlauf bestimmtes Zeitablaufgrößensignal eine diesem Signal in direktem Verhältnis entsprechende Geschwindigkeit des Riementriebs einstellbar ist.

5. Flaschwebmaschine nach Anspruch 4, dadurch gekennzeichnet, daß vor dem Schützendurchlauftaster (121) eine Schützenbremseinrichtung (122) angeordnet ist.

6. Flachwebmaschine nach einem der Ansprüche 1 - 5, dadurch gekennzeichnet, daß die Taktgabevorrichtung mit der Kurbelwelle der Webmaschine verbunden ist und in einer gewählten ersten Winkelstellung der Kurbelwelle das vom Webmaschinenrhythmus diktierte erste Signal für eine Änderung der Geschwindigkeit des Riementriebs abgibt und bei einer zweiten Winkelstellung, bei der der Schützen (16) den Riementrieb verlassen hat, ein zweites Signal für die Rückstellung auf die Grundgeschwindigkeit abgibt.

7. Flachwebmaschine nach Anspruch 6, dadurch gekennzeichnet, daß die Geschwindigkeit des Riementriebs unmittelbar durch das erste Signal erhöht wird.

8. Flachwebmaschine nach Anspruch 6, dadurch gekennzeichnet, daß die Geschwindigkeit des Riementriebs in Stufen einstellbar ist, daß über den Auslaufbahnumkehrbogen (12) verteilt durch das erste Signal der Taktgabevorrichtung aktivierbare Schützenpositionstaster (123-128) angeordnet sind, denen je eine Geschwindigkeitsstufe des Riementriebs mit abnehmender Geschwindigkeitserhöhung gegenüber der Grundgeschwindigkeit bei zunehmendem Abstand vom Fachaustritt zugeordnet ist, und daß eine Steuerschaltung beim Auftreten eines Tastsignals von einem Schützenpositionstaster (124) zumindest die in Schützenumlaufrichtung folgenden Schützenpositionstaster (125-128) sperrt.

9. Flachwebmaschine nach einem der Ansprüche 1-8, dadurch gekennzeichnet, daß sich für eine Zwangsführung im Fach (11) am Schützen (16) für seine Laufstabilisierung während des Fachdurchlaufs Führungselemente (34, 41, 50, 59, 60) befinden.

10. Flachwebmaschine nach Anspruch 9, dadurch gekennzeichnet, daß am Webblatt (36, 42,48) sich über dessen gesamte Länge erstreckende Führungsstützen (39, 49, 51) als Gegenstücke für die Führungselemente (34,41, 50, 59, 60) am Schützen (16) angeordnet sind.

11. Flachwebmaschine nach einem der Ansprüche 1 - 10, dadurch gekennzeichnet, daß steuernde Vorrichtung (15) ein Stapelmagazin aufweist, in dem mehrere Schützen (16) vor dem Eintritt in die Übergabevorrichtung (17) angeordnet sind.

## Claims

1. A loom for weaving flat fabric provided with gripper shuttles advancing along an endless path consisting of the path section in the shed along the reed, the opposing return path section and the arcuate return path sections connecting them,which gripper shuttle is engaged before the entry into the shed by a delivering means moving at least at the moment of the delivery of the shuttle into the shed with constant shed entrance speed, comprising within the shuttle path in front of the delivering means an apparatus controlling the arrival time of the shuttle at that delivering means and further comprising an indexing means having a controlling influence on the controlling means and delivering thereto signals related to a loom-rhythm, wherein the delivering means- occupies practically the whole path curvature in front of the shed entry and the controlling means occupies most of the return path section, characterized in that at least part of the return path section (13; 113,113a, 113b, 113c) positioned between the return curves has the configuration of a curve or is provided with curved pieces at the beginning and/or end of the straight-lined connection of the return path curves and that the controlling means (15,115) extend essentially over the return path section (13; 113, 113a, 113b, 113c) and engage as conveyor belt the path curve or -curves of the return path sections (13; 113, 113a, 113b, 113c).

2. Loom for weaving flat fabric according to claim 1, characterized in that essentially the whole return path section (113) is circularly configured.

3. Loom for weaving flat fabric according to claim 1 or 2, characterized in that the delivering means is provided with a belt (18) being driven by a pulsating speed and whereas its speed between a lower value corresponding to'the delivering speed of the shuttle (16) from the controlling means (17, 24) and the shed entrance speed varies.

4. Loom for weaving flat fabric according to claim 3, characterized in that the speed of the controlling means (15; 115) with respect to its basic speed is fine adjustable and that in front of the belt conveyor at the path of the shuttle (113) a shuttle throughpassage sensor (121) is positioned which stops a time counter triggered by a first signal upon the passage of the shuttle, by the time value of which, defined by the shuttle passage, a speed of the conveyor belt is adjustable which is directly related to that signal.

5. Loom for weaving flat fabric according to claim 4, characterized in that in front of the shuttle passage sensor (121) a shuttle break means (122) is positioned. -

6. Loom for weaving flat fabric according to one of the claims 1 - 5, characterized in that the indexing means is connected to the crank shaft of the loom and is delivering in a selected first angle position of the crank shaft the first signal for changing the speed of the conveyor belt postulated by the loom-rhythm and is delivering in a second angle position in which the shuttle (16) has left the conveyor belt a second signal for the backward adjustment of the basic speed.

7. Loom for weaving flat fabric according to claim 6, characterized in that the speed of the conveyor belt is directly increased by the first signal.

8. Loom for weaving flat fabric according to claim 6, characterized in that the speed of the conveyor belt is adjustable step by step, further that shuttle positoning sensors (123-128) are arranged dispersed over the running out path return curve (12) which can be activated by the first signal of the indexing means, each of those shuttle positioning sensors is related to one speed step of the conveyor belt with decreasing speed increase with respect to the basic speed on increasing distance of the shed outlet, and that a control circuit shuts off at least those shuttle positioning sensors (125-128) following in the direction of shuttle advance upon occurence of the sensor signal at one shuttle positioning sensor (124).

9. Loom for weaving flat fabric according to one of the claims 1 - 8, characterized in that the shuttle (16) is provided with guide means (34,41, 50, 59, 60) for positively guiding within the shed (11) and for the stabilisation of its running during the passage of the shed.

10. Loom for weaving flat fabric according to claim 9, characterized in that the reed (36,42,48) is provided with guiding supports (39,49, 51) extending along its whole length as composite elements to the guide means (34, 41, 50, 59, 60).

11. Loom for weaving flat fabric according to one of the claims 1 - 10, characterized in that the controlling means (15) is provided with a magazine including several shuttles (16) for the entrance into the transfer means (17).

## Revendications

1. Métier à tisser à plat, équipé d'une navette à pince qui parcourt un circuit fermé constitué d'une première section traversant la foule le long du peigne, d'une seconde section de retour opposée à la première et de courbes de renvoi qui relient ces deux sections du circuit, la navette, avant de pénétrer dans la première section, étant saisie par un dispositif d'introduction dont la vitesse d'entrée dans la première section est constante au moins au moment de l'introduction de la navette, tandis qu'il est prévu dans le circuit de celle-ci, en amont du dispositif d'introduction, un système de commande du moment précis auquel la navette se présente à l'entrée de ce dispositif et qu'un cadenceur émet des signaux ajustés à la cadence du métier en vue de réguler son fonctionnement, le dispositif d'introduction occupant pratiquement la totalité de la courbe de renvoi située en amont de la première section, le système de régulation s'étendant sur la majeure partie de la seconde section du circuit de la navette, caractérisé en ce qu'au moins une partie de la section de retour (13, 113a, 113b, 113e) comprise entre les courbes de renvoi (12, 14) presente la forme d'un arc de cercle, ou relie les courbes de renvoi d'une manière non rectiligne et, en ce que le système de régulation (15, 115) s'étend en fait au-delà de la section de retour (13, 113,113a, 113b, 113c) et engage la navette dans un système d'entraînement par exemple par courroies disposé dans la ou les courbes de sortie de cette section de retour.

2. Métier à tisser à plat selon la revendication 1, caractérisé en ce que la section de retour (113) présente globalement la forme d'un arc de cercle.

3. Métier à tisser à plat selon la revendication 1 ou 2, caractérisé en ce que le dispositif d'introduction comporte une courroie (18) entraînée par la pulsation à une vitesse qui varie entre une valeur inférieure, soit la vitesse d'introduction de la navette (16) imposée par le dispositif d'introduction (17, 24) et la vitesse d'entrée dans la section traversant la foule.

4. Métier à tisser à plat selon la revendication 3, caractérisé en ce que la vitesse du dispositif de commande (15,115) peut être réglée par rapport à sa valeur de base selon des paliers successifs de faible amplitude et en ce qu'il est prévu dans le circuit (113) de la navette, en amont de l'entraînement par courroie, un détecteur de passage (121) qui arrête un compteur horaire réagissant à un premier signal de passage de la navette, ce compteur permettant de commander la vitesse du système d'entraînement par courroie à une valeur directement proportionnelle à un signal de durée défini par le temps de passage de la navette.

5. Métier à tisser à plat selon la revendication 4, caractérisé en ce qu'un dispositif de freinage de la navette (122) est prévu en amont du détecteur de passage (121).

_{.} 6. Métier à tisser à plat selon l'une des revendications 1 à 5, caractérisé en ce que le cadenceur est relié au vilebrequin du métier et en ce qu'il émet, dans une première position angulaire choisie du vilebrequin, un premier signal dicté par le régime du métier, en vue de modifier la vitesse du système d'entraînement par courroie, et, dans une deuxième position angulaire du vilebrequin, pour laquelle la navette (16) a quitté ledit système, un deuxième signal de retour à la vitesse de base.

7. Métier à tisser à plat selon la revendication 6, caractérisé en ce que le premier signal provoque immédiatement l'augmentation de la vitesse du système d'entraînement par courroie.

8. Métier à tisser à plat selon la revendication 6, caractérisé en ce que la vitesse du système d'entraînement par courroie peut être réglée par paliers, en ce que des détecteurs de passage de la navette (123-128) commandés par le premier signal du cadenceur sont répartis sur la courbe de renvoi de sortie (12), un palier de vitesse de la courroie étant assigné à chaque détecteur, l'augmentation de la vitesse de la courroie par rapport à sa valeur de base diminuant d'importance au fur et à mesure que l'on s'éloigne de l'entrée dans la section traversant la foule et en ce que le câblage de commande bloque au moins un des détecteurs (125-128) situés dans le sens du déplacement de la navette, quand un signal de détection est émis par un détecteur (124).

9. Métier à tisser à plat selon l'une des revendications 1 à 8, caractérisé en ce que la navette (16) est pourvue d'éléments (34,41, 50, 59, 60) assurant son guidage et la stabilisation de sa course dans la section (11) traversant la foule.

10. Métier à tisser à plat selon la revendication 9, caractérisé en ce que le peigne (36,42,48) est pourvu sur toute sa longueur de glissières de guidage (39,49, 51) qui interagissent avec les éléments de guidage (34,41, 50, 59, 60) de la navette (16).

11. Métier à tisser à plat selon l'une des revendications 1 à 10, caractérisé en ce que le système de commande (15) comporte un magasin dans lequel plusieurs navettes (16) sont stockées à l'entrée du dispositif d'introduction (17).
